# EUROPÄISCHE PATENTSCHRIFT

(11) **EP 0 098 962 B1**
(45) Veröffentlichungstag und Bekanntmachung des Hinweises auf die Patenterteilung: **19.03.1986**
(21) Anmeldenummer: 83105483.8
(22) Anmeldetag: 03.06.1983
(51) Int. Cl.: E04G 11/20, E04G 11/02, E04G 17/14

(54) **Montagegerüst für Schalungen für Rundbauten aus Beton od.dgl.**
Erecting scaffold for shutterings for circular structures of concrete or the like
Echafaudage de montage pour coffrages pour éfifices circulaires en béton ou similaires

(30) Priorität: 16.06.1982 AT 2324/82
(43) Veröffentlichungstag der Anmeldung: 25.01.1984
(73) Patentinhaber: Patenver AG, CH-9450 Altstätten (CH)
(72) Erfinder: Frei, Peter, CH-9443 Widnau (CH)
(74) Vertreter: Torggler, Paul, Dr.

## Beschreibung

Die Erfindung bezieht sich auf ein Montagegerüst für ein Schalungsgerüst für Rundbauten aus Beton od.dgl. mit einem horizontal ausgerichteten, annähernd ringförmigen, polygonslen Rahmen für ein Arbeitspodium mit einem Obergurt und einem Untergurt, die mittels Fachwerkstreben verbunden sind, der auf säulenartigen Trägern, vorzugsweise drei, höhenversetzbar lagert, und jeder Rahmenabschnitt des polygonalen Rahmens zwischen zwei Eckpunkten ein separater Teil ist, der mit den angrenzenden Rahmenabschnitten lösbar verbunden, vorzugsweise verschraubt ist.

Aus der AT-A-340 672 ist eine derartige Vorrichtung zur Errichtung vorzugsweise umfanggeschlossener Bauten, wie Silos, Schwimmbecken, Faultürmen od.dgl. aus gießfähigen Werkstoffen, beispielsweise Beton, bekannt, bei der eine höhenverstellbare Arbeitsplattform vorgesehen ist. Diese Arbeitsplattform ist auf drei verlängerbaren Rohren gelagert, wobei ein ringförmiger Gitterträger montiert ist und an diesem ringförmigen Gitterträger sind strahlenförmige nach außen oder nach innen ragende Träger montiert, an denen die äußere und innere Schalhaut aufgehängt ist. Die Arbeitsplattform wird im Laufe des Baufortschrittes zusammen mit den daran hängenden Schalhäuten nach dem Erhärten des vergossenen Betons hochgezogen.

Ein Nachteil der bekannten Arbeitsplattform ist darin zu sehen, daß für jeden Arbeitsdurchmesser eine eigene Arbeitsplattform zur Verfügung stehen muß und daß die als Tragsäulen dienenden verlängerbaren Rohre innerhalb des Ringes der Arbeitsplattform angeordnet sind und das Versetzen der Arbeitsplattform bzw. das Lösen und ihr Befestigen an den Führungsrohren eine zeitaufwendige und gefährliche Arbeit ist, da dies nur unterhalb des Arbeitspodiums erfolgen kann.

Aufgabe der Erfindung ist es, ein Montagegerüst der genannten Art zu schaffen, bei dem die Arbeitsplattform verschiedenen Gebäudedurchmessern angepaßt werden kann und das weiters die vorher genannten Nachteile nicht aufweist.

Dies wird erfindungsgemäß dadurch erreicht, daß der polygonale Rahmen an den Eckpunkten winkelverstellbar ist und die Rahmenabschnitte an ihren Außenseiten einen Flansch der säulenartigen Träger umfassen, während die diesem Flansch gegenüberliegende Seite zugleich an das Schalungsgerüst fixierenden Ringen anliegt. ^{t}

Vorteilhaft ist vorgesehen, daß die Ober- und Untergurtabschnitte der Rahmenabschnitte an den Verbindungsstellen gabelartig mit zwei Verbindungsstegen versehen sind, die in Montagelage im Wechsel a, b, a, b, aneinander anliegen.

Dadurch können an jedem Eckpunkt die Rahmenabschnitte getrennt werden und durch Einsetzen eines weiteren Rahmenabschnittes bzw. durch Einsetzen mehrerer Rahmenabschnitte kann der Durchmesser des Rahmens beliebig erweitert werden, wie er durch Herausnehmen von Rahmenabschnitten verringert werden kann. Durch Verstellen der Winkel an den restlichen Eckpunkten kann der polygonartige Rahmen dem kontinuierlichen Kreisverlauf angepaßt werden.

Vorteilhaft ist vorgesehen, daß zwei Verbindungsstege an einem Ende der Ober- bzw. Untergurtabschnitte im Winkel zur Längsachse des Obergurt- bzw. Untergurtabschnittes liegen. Dies macht es möglich, bei der Herstellung der Rahmenabschnitte mit tragbaren Toleranzen zu arbeiten.

Ein Ausführungsbeispiel der Erfindung sieht vor, daß die Verbindungsstege mit Löchern für Verbindungsschrauben versehen sind, die zumindest zum Teil auf einem Kreisbogen liegen. Teilweise sind diese Löcher Langlöcher. Vorteilhaft befindet sich jeweils ein Loch neben dem Zirkelpunkt des Kreisbogens.

Ein weiteres Ausführungsbeispiel sieht vor, daß die Verbindungsstege am anderen Ende der Oberbzw. Untergurtabschnitte in einen inneren und einen äußeren Stegteil, die sich an den beiden Seiten des Ober- bzw. Untergurtabschnittes befinden, geteilt sind.

Weitere vorteilhafte Ausgestaltungen des Anmeldungsgegenstandes sind in den Unteransprüchen angeführt.

Nachstehend wird ein Ausführungsbeispiel der Erfindung anhand der Figuren der beiliegenden Zeichnungen eingehend beschrieben.

Die Fig. 1 zeigt schematisch einen Vertikalschnitt durch ein erfindungsgemäßes Montagegerüst und die dazugehörige Schalung, die Fig. 2 zeigt eine schematisch gehaltene Draufsicht, die Fig. 3 zeigt schaubildlich eine Seitenansicht auf einen Abschnitt des erfindungsgemäßen Arbeitspodiums, die Fig. 4 zeigt eine Seitenansicht auf einen Rahmenabschnitt, die Fig. 5 zeigt eine Draufsicht auf einen Rahmenabschnitt, die Fig. 6 zeigt die Details A, B der Fig. 4,und zwar bei aneinanderliegenden Enden der Rahmenabschnitte, die Fig. 7 zeigt einen Schnitt entlang der Linie C-C der Fig. 6, die Fig. 8 zeigt die Verbindung von Rahmen und Träger im Horizontalschnitt, die Fig. 9 zeigt schematisch das Ineinandergreifen der Abschnitte des Oberund des Untergurtes, die Fig. 10 zeigt eire Draufsicht auf ein weiteres Ausführungsbeispiel eines Rahmenabschnittes, und die Fig. 11 zeigt eine Seitenansicht eines derartigen Rahmenabschnittes.

In Fig. 1 ist die in Herstellung befindliche Mauer mit 1 bezeichnet. Unmittelbar an der Mauer 1 liegt innen und außen die Schalhaut 2 an, die beispielsweise aus Stahl, Leichtmetall oder auch von Holz oder Kunststoff gebildet wird.

Die Stahlprofilträger 3 des Schalungsgerüstes werden von äußeren polygonalen Ringen 4 gehalten bzw. sind mit diesen verschraubt.

Wie aus der Fig. 2 ersichtlich, besteht jeder äußere oder innere Ring 4 aus Ringabschnitten 8, die an den Ekken 9 gelenkig miteinander verbunden sind.

Aus Stabilitätsgründen wird jeder Ringabschnitt 8 vorzugsweise von einem Doppel-T-Träger gebildet. Es könnte jedoch auch ein Vierkantrohr zum Einsatz kommen, jedoch bietet der Doppel-T-Träger Vorteile im Hinblick auf ein schnelleres Fixieren, nachdem der Ring 4 einem neuen Durchmesser angepaßt wurde.

An den Eckpunkten 9 kann die Gelenkverbindung entweder durch eine Achse oder durch Verbiegen des unteren Parallelsteges des Doppel-T-Trägers erfolgen.

Die Innenschalung ist im Prinzip gleich aufgebaut wie die Außenschalung. Auf die Schalhaut 2 folgen die stehenden Stahlprofile 3, die von polygonen Ringen 4 gehalten werden.

Die Polygonringe 4, die vorzugsweise wie bei der Au-ßenschalung höhenverstellbar sind, haben bei der Innenschalung auch den entstehenden Ringdruck aufzunehmen, so daß sie in entsprechender Anzahl und Stärke vorgesehen sein müssen.

Im Inneren der Ringe 4 der Innenschalung sind die drei säulenartigen Träger 5 für die Arbeitsplattform 6 vorgesehen, die den polygonalen kreisringförmigen Rahmen 16 tragen. Dieser ist ein Fachwerk, bestehend aus einem Obergurt 17, einem Untergurt 18 und vertikalen und schrägen Streben 19, 20.

Der Rahmen 16 wird dabei von separaten Rahmenabschnitten 16' gebildet. Jeder Rahmenabschnitt 16' weist neben einer statisch tragenden vertikalen Strebe 19 eine Hilfsstrebe 21 auf. Im Ausführungsbeispiel werden die Obergurtabschnitte 17' und die Untergurtabschnitte 18' von Vierkantrohren gebildet, ebenso wie die Vertikalverstrebungen 19 und die schrägen Verstrebungen 20. Es könnte jedoch auch ein anderes Profil, beispielsweise ein Doppel-T-Profil, das die notwendige Knicksteifigkeit aufweist, verwendet werden.

Der Rahmen 16 wird von miteinander verschraubten Rahmenabschnitten 16' gebildet. Jeder Obergurtabschnitt 17' und jeder Untergurtabschnitt 18' ist an seinen beiden Enden mit Verbindungsstegen 22, 23 versehen, die, wie aus der Fig 9 ersichtlich gabelartig im Wechsel (a,b,a,b) ineinandergreifen, sodaß jeweils ein Verbindungssteg 22 an einem Verbindungssteg 23 in der gleichen Folge anliegt.

Die einzelnen Rahmensegmente 16' sind an den Verbin dungsstegen 22, 23 miteinander verschraubt.

Wie aus der Fig. 5 ersichtlich, sind die Verbindungsstege 22 im Winkel zur Längsachse des Ober- oder Untergurtabschnittes 17', 18' angeordnet und die Verbindungsstege 23 sind geteilt und es befindet sich je ein Teil auf jeder Seite des Ober- bzw. Untergurtabschnittes 17, 18.

Jeder Verbindungssteg 22, 23 ist mit Löchern 24, 25 versehen, durch die die Verbindungsschrauben ragen. Ferner ist der Verbindungssteg 23 mit Langlöchern 25 versehen, die sich auf einem Kreisbogen befinden, in dessen Zirkelpunkt ebenfalls ein Befestigungsloch 24 ist.

Es ist leicht ersichtlich, daß durch Lösen der Verbindungsschrauben zwischen drei Rahmensegmenten 16' eins oder mehrere Rahmensegmente 16' aus dem Rahmen 16 herausgenommen werden können, worauf durch anschließendes Winkelverstellen an den Eckpunkten 9' des polygonalen Ringes der Rahmen 16 auf einen kleineren Durchmesser eingestellt werden kann.

Ebenso ist es möglich, den Rahmen 16 an einer Verbindungsstelle zwischen zwei Rahmenabschnitten 16' zu öffnen und neue Rahmenabschnitte 16' einzusetzen, um den Rahmen zu vergrößern.

Wie insbesondere aus den Fig. 2 und 8 ersichtlich, liegen die säulenartigen Träger 5, die Doppel-T-Träger sind, außen an einem Rahmenabschnitt 16' des Rahmens 16 an. Dieser Rahmenabschnitt 16' hat an seinem Obergurtabschnitt 17' Haltemittel 26, die einen Flansch 5' des Doppel-T-Trägers 5 umfassen und über die der Obergurtabschnitt 17' mit dem Flansch 5' verbunden, beispielsweise mit diesem verschraubt ist. Der zweite Flansch 5" des Doppel-T-Profiles des Trägers 5 ist in ähnlicher oder gleicher Weise mit den Ringen 4 des Schalungsgerüstes verbunden. Auch hier kann die Verbindung beispielsweise durch Verschrauben erfolgen.

Dadurch, daß die Träger 5 seitlich sowohl am Rahmen 16 als auch an den Ringen 4 anliegen, bilden das Schalungsgerüst und das Arbeitsgerüst eine Einheit. Es wird das Arbeitsgerüst im Schalungsgerüst vertikal geführt. Mit dieser Anordnung wird auch erreicht, daß die Befestigung des Arbeitspodiums nicht unterhalb des Arbeitspodiums vorgenommen werden muß. Des weiteren können die Träger 5 direkt an der Betonwand gegen Ausknicken gesichert werden, was die ansonsten notwendigen gefährlichen Arbeiten unterhalb des Arbeitspodiums überflüssig macht.

Um die statische Belastbarkeit des Rahmens 16 zu er-höhen,1 kann (wie in den Fig. 10 und 11 gezeigt) jeder Rahmenabschnitt 16' als dreidimensionales Fachwerk ausgeführt sein.

Vorteilhaft sind die Rahmenabschnitte 16' in Draufsicht trapezförmig.

## Patentansprüche

1. Montagegerüst für ein Schalungsgerüst (2, 3, 4) für Rundbauten aus Beton od.dg1. mit einem horizontal ausgerichteten, annähernd ringförmigen, polygonalen Rahmen(16)für ein Arbeitspodium (6) mit einem Obergurt (17) und einem Untergurt (18), die mittels Fachwerkstreben (19, 20) verbunden sind, der auf säulenartigen Trägern (5), vorzugsweise drei, höhenversetzbar lagert, und jeder Rahmenabschnitt (16') des polygonalen Rahmens (16) zwischen zwei Eckpunkten (9') ein separater Teil ist, der mit den angrenzenden Rahmenabschnitten (16') lösbar verbunden, vorzugsweise verschraubt ist, dadurch gekennzeichnet, daß der polygonale Rahmen (16) an den Eckpunkten (9') winkelverstellbar ist und die Rahmenabschnitte (16') an ihren Außenseiten einen Flansch (5') der säulenartigen Träger (5) umfassen, während die diesem Flansch (5') gegenüberliegende Seite (5") zugleich an das Schalungsgerüst (2,3) fixierenden Ringen (4) anliegt.

2. Montagegerüst nach Anspruch 1, dadurch gekennzeichnet, daß die Ober- und Untergurtabschnitte (17',18') der Rahmenabschnitte (16') an den Verbindungsstellen gabelartig mit zwei Verbindungsstegen (22,23) versehen sind, die in Montagelage im Wechsel a,b,a,b, aneinander anliegen.

3. Montagegerüst nach Anspruch 2, dadurch gekennzeichnet, daß die zwei Verbindungsstege (22) an einem Ende der Ober- bzw. Untergurtabschnitre (17',18') im Winkel zur Längsachse des Obergurt- bzw. Untergurtabschnittes (17', 18') liegen.

4. Montagegerüst nach Anspruch 2 und/oder 3, dadurch gekennzeichnet, daß die Verbindungsstege (22,23) mit Löchern (24,25) für Verbindungsschrauben versehen sind, die zumindest zum Teil auf einem Kreisbogen liegen.

5. Montagegerüst nach Anspruch 4, dadurch gekennzeichnet, daß mindestens ein Teil der Löcher Langlöcher (25) sind.

6. Montagegerüst nach Anspruch 3, dadurch gekennzeichnet, daß die Verbindungsstege (23) am anderen Ende der Oberbzw. Untergurtabschnitte (17',18) in einen inneren und einen äußeren Stegteil, die sich an den beiden Seiten des Ober- bzw. Untergurtabschnittes befinden, geteilt sind.

7. Montagegerüst nach Anspruch 1, dadurch gekennzeichnet, daß jeder Rahmenabschnitt (16') ein dreidimensionales Fachwerk und in Draufsicht trapezförmig ist.

## Claims

1. Mounting scaffold for a shuttering scaffold (2, 3, 4) for round buildings made of concrete or the like, comprising a horizontally aligned, substantially annular, polygonal frame (16) for a working platform (6) with an upper member (17) and a lower member (18) which are connected by means of frame members (19, 20), said frame being height-adjustably mounted on pillar-like supports (5), preferably three, each frame portion (16') of the polygonal frame (16) between two corners (9') being a separate part which is releasably connected with the adjoining frame portions (16'), preferably screwed thereto, characterized in that the polygonal frame (16) is angularly adjustable at the corners (9') and that the frame portions (16') embrace at their external sides a flange (5') of the pillar-like support (5), while the side (5") lying opposite said flange (5') abuts also on rings (4) fixing the shuttering scaffold (2,3).

2. Mounting scaffold according to claim 1, characterized in that the upper an lower member portions (17',18') of the frame portions (16') are at the connecting points in a fork-like manner provided with two connecting flanges (22,23) which alternately a,b,a,b abut on each other in the mounted position.

3. Mounting scaffold according to claim 2, characterized in that the two connecting flanges (22) lie at one end of the upper and lower member portions (17',18') at an angle to the longitudinal axis of the upper an lower member portions (17',18').

4. Mounting scaffold according to claims 2 and/or 3, characterized in that the connecting flanges (22,23) are provided with holes (24,25) for connecting screws which lie at least partly on a circular arc.

5. Mounting scaffold according to claim 4, characterized in that at least part of said holes are longitudinal holes (25).

6. Mounting scaffold-according to claim 3, charakterized in that the connecting flanges (23) at the other end of the upper and lower member portions (17',18') are divided into an inner and outer flange part which are positioned on the two sides of the upper an lower member portions.

7. Mounting scaffold according to claim 1, characterized in that each frame portion (16') is a three-dimensional framework and has a trapezoidal shape in plan view.

## Revendications

1. Echafaudage de montage pour coffrages (2,3,4) pour édifices circulaires en béton ou similaires, comportant un cadre (16) horizontal, polygonal et pratiquement annulaire, pour une plate-forme de travail (6) comportant une ceinture supérieure (17) et une ceinture inférieure (18) reliées à l'aide d'entretoises de charpente (19,20) qui reposent sur des supports en forme de colonnes (5), réglables en hauteur, de préférence au nombre de trois, chaque tronçon (16') du cadre polygonal (16) constituant, entre deux angles (9'), une partie séparée qui est reliée, et de préférence vissée, aux autres tronçons de cadre avoisinants (16') tout en restant amovible, caractérisé en ce que le cadre polygonal (16) est ajustable aux angles (9') et en ce que les tronçons de cadre (16') comprennent, sur leurs faces extérieures, une semelle (5') du support en forme de colonnes (5), tendis que la partie (5") opposés à cette semelle (5,) est simultanément adjacente aux anneaux (4) fixés sur le coffrage (2,3).

2. Echafaudage de montage selon la revendication 1, caractérisé en ce que les tronçons (17',18') des ceintures supérieure et inférieure des tronçons de cadre (16') sont munis, aux points de jonction, de deux traverses de raccordement (22,23) en fourchette, qui, une fois montées, sont disposées alternativement selon le schéma a,b,a,b.

3. Echafaudage de montage selon la revendication 2, caractérisé en ce que les deux traverses de raccordement (22) situées à l'une des extrémités des tronçons (17',18') des ceintures supérieure et inférieure, sont inclinées par rapport à l'axe longitudinal du tronçon (17',18') des ceintures supérieure ou inférieure.

4. Echafaudage de montage selon les revendications 2 et/ou 3, caractérisé en ce que les traverses de raccordement (22,23) sont munies de perforations (24,25) destinées aux vis de raccordenent qui sont disposées, au moins partiellement, en arc de cercle.

5. Echafaudage de montage selon la revendication 4, caractérisé en ce qu'une partie au moins des perforations est constituée par des perforations oblongues.

6. Echafaudage de montage selon la revendication 3, caractérisé en ce que les traverses de raccordement (23) sont divisées, à l'autre extrémité des tronçons (17',18') des ceintures supérieure ou inférieure, en une partie intérieure et une partie extérieure, qui se trouvent des deux côtés du tronçon des ceintures supérieure ou inférieure.

7. Echafaudage de montage selon la revendication 1, caractérisé en ce que chaque tronçon de cadre (16') est constitué par une charpente à trois dimensions qui, vue d'en haut, est trapézoïdale.
